# EUROPÄISCHE PATENTSCHRIFT

(11) **EP 4 124 393 B1**
(45) Veröffentlichungstag und Bekanntmachung des Hinweises auf die Patenterteilung: **30.04.2025**
(21) Anmeldenummer: 22187351.6
(22) Anmeldetag: 27.07.2022
(51) Int. Cl.: B08B 1/32, B08B 1/12

(54) **VERFAHREN ZUR REINIGUNG EINER BEARBEITUNGSROLLE EINES BEARBEITUNGSWERKZEUGES UND EINE DIESBEZUEGLICHE REINIGUNGSVORRICHTUNG**
METHOD FOR CLEANING A ROLLER OF A MACHINING TOOL AND CORRESPONDING CLEANING DEVICE
PROCÉDÉ DE NETTOYAGE D'UN ROULEAU D'USINAGE D'UN OUTIL D'USINAGE ET DISPOSITIF DE NETTOYAGE ASSOCIÉ

(30) Priorität: 30.07.2021 DE 102021004224
(43) Veröffentlichungstag der Anmeldung: 01.02.2023
(73) Patentinhaber: Maschinenbau-Service-Automatisierungstechnik Chemnitz GmbH, 09116 Chemnitz (DE)
(72) Erfinder: JAEGER, Heiko, 09131 Chemnitz (DE)
(74) Vertreter: Findeisen Neumann Scheit Partnerschaft mbB

(56) Entgegenhaltungen:
- EP-B1- 2 484 474
- DE-B4- 10 040 950
- DE-B4- 102017 210 163
- JP-B2- 4 960 850

## Beschreibung

Die Erfindung betrifft ein Verfahren zur Reinigung einer drehbar gelagerten Bearbeitungsrolle eines Bearbeitungswerkzeuges mit einer Reinigungsvorrichtung, wobei die Bearbeitungsrolle an eine mittels Antriebsvorrichtung der Reinigungsvorrichtung in Rotation versetzte Bürstenrolle herangeführt wird, bis ein Abschnitt des Außenumfangs der Bearbeitungsrolle an einem Abschnitt des Außenumfangs der Bürstenrolle anliegt. Weiterhin betrifft die Erfindung eine Reinigungsvorrichtung zur Durchführung des Verfahrens.

Ein derartiges Bearbeitungswerkzeug kann beispielsweise ein Falzwerkzeug für die Karosseriefertigung im Fahrzeugbau sein, dessen als Falzrolle ausgeführte Bearbeitungsrolle zum Rollfalzen von Blechteilen genutzt wird. Die Falzrolle ist hierzu am Bearbeitungswerkzeug um eine Rollenachse drehbar gelagert und wird im Falzbereich an dem jeweiligen Blechteil entlanggeführt. Meist wird beim Rollfalzen von Blechteilen im Falzbereich ein Klebstoff in die Falznaht eingebracht. Dieser Klebstoff dient je nach Anwendungsfall einer stoffschlüssigen Verbindung an der Falznaht oder einem Korrosionsschutz des Bleches im Falzbereich. Wird beim Rollfalzen ein derartiger Klebstoff eingesetzt, kommt es in den meisten Fällen allerdings zu einem partiellen Klebstoffaustritt, der die Falzrolle zunehmend verunreinigt. Die Falzrolle muss daher regelmäßig gereinigt werden.

Aus dem Stand der Technik ist eine diesbezügliche Reinigungsvorrichtung beispielsweise aus DE 100 01 205 C1 bekannt. Diese Reinigungsvorrichtung weist eine um ihre Rollenachse drehbar gelagerte Bürstenrolle auf, wobei die Bürstenrolle von einer Antriebsvorrichtung antreibbar ist. Zum Reinigen der Falzrolle wird diese an die rotierende Bürstenrolle herangeführt, bis ein Außenumfang der Falzrolle an einem Außenumfang der Reinigungsrolle anliegt. Beim Anliegen der Falzrolle an der Bürstenrolle sind die Rollenachse der Falzrolle und die Rollenachse der Bürstenrolle parallel zueinander ausgerichtet. Wird die an der Falzrolle anliegende Bürstenrolle mit der Antriebsvorrichtung angetrieben, können damit Verunreinigungen von der Falzrolle gelöst werden. Allerdings wird die Falzrolle durch die Bürstenrolle auch in Rotation versetzt, was bei gleicher Drehgeschwindigkeit der Bürstenrolle und der Falzrolle in einem ineffizienten Reinigungsvorgang resultiert. Zur Verbesserung der Reinigungsleistung kann die Falzrolle mittels einer weiteren Antriebsvorrichtung mit zur Bürstenrolle gegensätzlicher Drehrichtung oder mit einer zur Bürstenrolle abweichenden Drehgeschwindigkeit bewegt werden. In beiden Fällen wird zwischen dem Außenumfang der Falzrolle und dem Außenumfang der Bürstenrolle eine Relativbewegung erzeugt, die das Reinigungsergebnis verbessert. Allerdings ist das Vorsehen einer weiteren Antriebsvorrichtung aufwändig.

In der DE 100 40 950 B4 wird eine Druckmaschine beschrieben welche eine Bürstenrolle zur Reinigung eines Zylinders aufweist, wobei beide diese achsparallel zueinander sind.

Eine weitere Reinigungseinrichtung ist aus DE 10 2017 210 163 B4 bekannt. Das Dokument offenbart ebenfalls ein Verfahren gemäß dem Oberbegriff von Anspruch 1. Die dort beschriebene Vorrichtung weißt zwei über eine Antriebsvorrichtung angetriebene Bürstenrollen auf. Beide Bürstenrollen sind so zueinander angeordnet, dass diese miteinander einen Rollennip bilden. Zur Reinigung einer Bearbeitungsrolle wird diese in den Rollennip eingebracht, wobei dabei die Rotationsache der Bearbeitungsrolle jeweils parallel zu den Rollenachsen der beiden Bürstenrollen ausgerichtet ist und der Außenumfang der Bearbeitungsrolle am Außenumfang der beiden Bürstenrollen anliegt. Über eine Getriebevorrichtung sind die beiden Bürstenrollen mit sich unterscheidenden Drehgeschwindigkeiten antreibbar, sodass zum einen die anliegende Falzrolle von der Bürstenrolle gedreht wird und zum anderen der eigentliche Reinigungsvorgang effizient ausgeführt wird. Diese Reinigungsvorrichtung hat sich grundsätzlich bewährt. Allerdings wird durch das Vorsehen von zwei Bürstenrollen die Anzahl beweglicher Teil erhöht, was letztlich den verschließbedingten Wartungsaufwand erhöht.

Aufgabe der Erfindung ist es, die Effizienz bei der vollumfänglichen Reinigung einer Bearbeitungsrolle eines Bearbeitungswerkzeuges zu erhöhen, wobei lediglich eine angetriebene Bürstenrolle eingesetzt und an der Bearbeitungsrolle keine weitere Antriebsvorrichtung nötig sein soll.

Diese Aufgabe wird mit einem Verfahren mit den Merkmalen des Anspruchs 1 gelöst. Vorteilhafte Ausgestaltungen des Verfahrens finden sich in den Ansprüchen 2 und 3.

Das Verfahren zur Reinigung einer drehbar gelagerten Bearbeitungsrolle eines Bearbeitungswerkzeuges sieht vor, dass die Bearbeitungsrolle an eine mittels Antriebsvorrichtung der Reinigungsvorrichtung in Rotation versetzte Bürstenrolle herangeführt wird, bis ein Abschnitt des Außenumfangs der Bearbeitungsrolle an einem Abschnitt des Außenumfangs der Bürstenrolle anliegt. Beim Anliegen liegen die Borsten der Bürstenrolle auf der Oberfläche der Bearbeitungsseite der Bearbeitungsrolle auf. Erfindungsgemäß wird die Bearbeitungsrolle dabei so an die Bürstenrolle herangeführt, dass beim Anliegen des Außenumfangs der Bearbeitungsrolle an dem Außenumfang der Bürstenrolle eine Rollenachse der Bearbeitungsrolle und eine Rollenachse der Bürstenrolle windschief zueinander ausgerichtet sind.

Als windschief im Sinne der Anmeldung wird verstanden, wenn sich zwei Geraden weder schneiden noch parallel zueinander sind.

Liegt der Außenumfang der Bürstenrolle an dem Außenumfang der Bearbeitungsrolle an, so erfolgt bei einer Rotation der Bürstenrolle vom Außenumfang der Bürstenrolle eine Kraftübertragung auf den Außenumfang der Bearbeitungsrolle. Durch die windschiefe Anordnung der Rollenachsen setzt sich die übertragene Kraft aus einem in Drehrichtung der Bearbeitungsrolle wirkenden Kraftanteil und einem quer zur Drehrichtung der Bearbeitungsrolle wirkenden Kraftanteil zusammen. Der in Drehrichtung der Bearbeitungsrolle wirkende Kraftanteil resultiert in einer Drehung der Bearbeitungsrolle um ihre Rollenachse. Der quer zur Drehrichtung wirkende Kraftanteil bewirkt, dass die Borsten der Bürstenrolle mit einem Bewegungsanteil quer zur Drehrichtung am Außenumfang der Bearbeitungsrolle über die Oberfläche der Bearbeitungsseite der Bearbeitungsrolle streichen. Mit diesem Überstreichen werden mit den Borsten der Bürstenrolle Verunreinigungen (z.B. Klebstoffreste) von der Oberfläche der Bearbeitungsseite der Bearbeitungsrolle entfernt. Durch die von der Bürstenrolle induzierte Drehung der Bearbeitungsrolle wird Abschnitt für Abschnitt des Außenumfangs der Bearbeitungsrolle von den Borsten überstrichen und damit eine entlang des Außenumfangs vollumfängliche Reinigung der Bearbeitungsrolle erreicht.

Es wird vorgeschlagen, dass die Rollenachse der Bearbeitungsrolle und die Rollenachse der Bürstenrolle beim Anliegen des Außenumfangs der Bearbeitungsrolle an dem Außenumfang der Bürstenrolle einen Winkel von 30 Grad bis 60 Grad, vorzugsweise einen Winkel von 45 Grad einschließen. Dieser Winkel ist bei einer Blickrichtung entlang des Gemeinlots der beiden Längsachsen bestimmbar. Das Gemeinlot ist die eindeutig bestimmte Strecke kleinster Länge, die zwei windschiefe Geraden verbindet. Die Gerade, auf der das Gemeinlot liegt, nennt man die Minimaltransversale der beiden Geraden. Diese ist diejenige eindeutig bestimmte Gerade, welche im rechten Winkel zu den beiden Geraden steht.

Bei den genannten Winkeln wird einerseits ein gutes Überstreichen der Borsten auf der Oberfläche der Bearbeitungsrolle quer zur Drehrichtung erreicht. Andererseits wird auch ein guter Vortrieb für die Drehung der Bearbeitungsrolle erzeugt.

Zur Durchführung des erfindungsgemäßen Verfahrens wird eine Anlage mit Reinigungsvorrichtung mit den Merkmalen des Anspruchs 4 vorgeschlagen. Vorteilhafte Ausgestaltungen dieser Reinigungsvorrichtung sind in den Ansprüchen 5 bis 9 hinterlegt.

Die Reinigungsvorrichtung weist genau eine um eine Rollenachse drehbar gelagerte Bürstenrolle und eine Antriebsvorrichtung zum Drehen der Bürstenrolle um ihre Rollenachse auf. Die Bearbeitungsrolle ist um eine Rollenachse drehbar an einer Rollenhalterung gelagert. Die Reinigungsvorrichtung ist so ausgeführt, dass ein Abschnitt des Außenumfangs der Bearbeitungsrolle an einen Abschnitt des Außenumfangs der mittels der Antriebsvorrichtung in Rotation versetzten Bürstenrolle heranführbar ist. Erfindungsgemäß sind beim Anliegen des Außenumfangs der Bearbeitungsrolle an dem Außenumfang der Bürstenrolle die Rollenachse der Bearbeitungsrolle und die Rollenachse der Bürstenrolle windschief zueinander angeordnet.

In einer vorteilhaften Ausgestaltung ist die Reinigungsvorrichtung so ausgeführt, dass die Rollenachse der Bearbeitungsrolle und die Rollenachse der Bürstenrolle beim Anliegen des Außenumfangs der Bearbeitungsrolle an dem Außenumfang der Bürstenrolle einen Winkel von 30 Grad bis 60 Grad, vorzugsweise einen Winkel von 45 Grad einschließen.

Es wird vorgeschlagen, dass die Bürstenrolle so dimensioniert ist, dass beim Anliegen des Außenumfangs der Bearbeitungsrolle an dem Außenumfang der Bürstenrolle der an der Bearbeitungsrolle anliegende Abschnitt des Außenumfangs der Bürstenrolle den an der Bürstenrolle anliegenden Abschnitt des Außenumfangs der Bearbeitungsrolle vollständig überdeckt. Somit ist eine vollständige Reinigung des Außenumfangs der Bearbeitungsrolle sichergestellt.

In einer weiteren vorteilhaften Ausführung weist die Reinigungsvorrichtung ein Gehäuse auf, wobei die Bürstenrolle in einem Innenraum dieses Gehäuses angeordnet ist. Zum einen dient das Gehäuse durch zumindest partielles Einschließen rotierender Teile (Bürstenrolle) dem Arbeitsschutz. Weiterhin dient das Gehäuse dem Auffangen der von der Bürstenrolle von der Oberfläche der Bearbeitungsrolle abgestreiften Verunreinigungspartikel.

Es wird vorgeschlagen, dass der Innenraum des Gehäuses so eingerichtet ist, dass die Bürstenrolle mit einer Reinigungsflüssigkeit beaufschlagbar ist. Beispielsweise ist hierzu der Innenraum des Gehäuses partiell mit der Reinigungsflüssigkeit gefüllt, sodass die Bürstenrolle mit ihrem Außenumfang zumindest teilweise in die Reinigungsflüssigkeit eintaucht. Beim Rotieren des Bürstenrolle wird damit ein Teil der Reinigungsflüssigkeit von den Borsten der Bürstenrolle mitgeführt und zur Oberfläche der Bearbeitungsseite der Bearbeitungsrolle befördert, wo sie den Reinigungsprozess verbessert. Die Reinigungsflüssigkeit wird dabei vorteilhafterweise so ausgewählt, dass diese ein chemisches Lösen der Verunreinigungen bewirkt und damit das durch die Borsten der Bürstenrolle induzierte mechanische Lösen der Verunreinigungen unterstützt.

Nachfolgend wird ein Ausführungsbeispiel der Erfindung anhand der Zeichnungen erläutert.

Es zeigen:
- Fig. 1: eine räumliche Darstellung einer erfindungsgemäßen Reinigungsvorrichtung zur Reinigung Bearbeitungsrolle eines Bearbeitungswerkzeuges
- Fig. 2: eine Seitenansicht der Reinigungsvorrichtung gemäß Fig. 1
- Fig. 3: die Bearbeitungsrolle und die Bürstenrolle in ihrer Anordnung gemäß Fig. 2
- Fig. 4: eine Aufsicht auf die Bearbeitungsrolle und Bürstenrolle mit Blick auf den Abschnitt der Bürstenrolle, an den die Bearbeitungsrolle anliegt

**Fig. 1** zeigt eine räumliche Darstellung einer erfindungsgemäßen Reinigungsvorrichtung 1 zur Reinigung einer Bearbeitungsrolle 2 eines Bearbeitungswerkzeuges 3. **Fig. 2** zeigt eine Seitenansicht der Reinigungsvorrichtung 1 gemäß **Fig. 1****.** In dem dargestellten Ausführungsbeispiel ist die Bearbeitungsrolle 2 eine Falzrolle, die an einem als Falzkopf ausgeführten Bearbeitungswerkzeug 3 befestigt ist. Die Bearbeitungsrolle 2 ist an der vom Falzkopf bereitgestellten Rollenhalterung um ihre Rollenachse 4 drehbar gelagert. Der Falzkopf ist beispielsweise von einem Roboterarm an einer zu falzenden Blechkante entlangführbar. Der Roboterarm und die zu falzende Blechkante sind nicht dargestellt. Die Erfindung ist aber grundsätzlich nicht auf die Reinigung von Falzrollen von Falzwerkzeugen beschränkt.

Die Reinigungsvorrichtung 1 weist genau eine um eine Rollenachse 5 drehbar gelagerte Bürstenrolle 6 und eine Antriebsvorrichtung 7 zum Drehen der Bürstenrolle 6 um ihre Rollenachse 5 auf. Die Bürstenrolle 6 ist in einem Innenraum eines Gehäuses 8 der Reinigungsvorrichtung 1 angeordnet, wobei das Gehäuse 8 von einem Grundgestell 9 der Reinigungsvorrichtung 1 gehalten wird. Das Gehäuse 8 ist über eine Schnellspannvorrichtung 10 lösbar an dem Grundgestell 9 fixiert. Das Grundgestell 9 wiederum ist über Verankerungselemente 11 am Boden eines Aufstellungsorts fixierbar. Die Bürstenrolle 6 ist über eine Schnellkupplung mit der Antriebsvorrichtung 7 verbunden. Das Gehäuse 8 weist eine Öffnung 12 auf, wodurch die Bürstenrolle 6 im Innenraum des Gehäuses 8 zumindest teilweise zugänglich ist. In der Seitenansicht in **Fig. 2** ist das Gehäuse 8 teilweise geschnitten dargestellt, sodass die Sicht auf die Bürstenrolle 6 freigegeben ist.

Der Falzkopf mit der als Falzrolle ausgebildeten Bearbeitungsrolle 2 ist (beispielsweise mit dem Roboterarm) soweit an die Bürstenrolle 6 heranführbar, bis die Falzrolle an der Bürstenrolle 6 anliegt. Beim Anliegen berührt ein Abschnitt des Außenumfangs der Bearbeitungsrolle 2 einen Abschnitt des Außenumfangs der mittels der Antriebsvorrichtung 7 in Rotation versetzten Bürstenrolle 6. Die Bearbeitungsrolle 2 wird dabei so an die Bürstenrolle 6 herangeführt, dass beim Anliegen des Außenumfangs der Bearbeitungsrolle 2 an dem Außenumfang der Bürstenrolle 6 die Rollenachse 4 der Bearbeitungsrolle 2 und die Rollenachse 5 der Bürstenrolle 6 windschief zueinander angeordnet sind. Die windschiefe Anordnung der beiden Rollenachsen 4, 5 ist aus **Fig. 3** und **Fig. 4** ersichtlich. **Fig. 3** zeigt dabei die Bearbeitungsrolle 2 und die Bürstenrolle 6 in ihrer Anordnung gemäß **Fig. 2****.** Die Bürstenrolle 6 mit ihren Borsten 6a ist dabei als Schnittdarstellung gezeigt. **Fig. 4** zeigt eine Aufsicht auf die Bearbeitungsrolle 2 und die Bürstenrolle 6 mit Blick auf den Abschnitt der Bürstenrolle 6, an dem die Bearbeitungsrolle 2 anliegt. Der Blick ist hier entlang des Gemeinlots beider Rollenachsen 4, 5 gerichtet. Die Minimaltransversale schneidet hier die Kontaktfläche zwischen Bürstenrolle 6 und Bearbeitungsrolle 2. In der Darstellung gemäß **Fig. 4** ist ersichtlich, dass beim Anliegen des Außenumfangs der Bearbeitungsrolle 2 an dem Außenumfang der Bürstenrolle 6 die Rollenachse 4 der Bearbeitungsrolle 2 und die Rollenachse 5 der Bürstenrolle 6 einen Winkel β von 30 Grad bis 60 Grad einschließen. In der gezeigten Ausführung liegt der Winkel β bei 45 Grad.

Weiterhin ist insbesondere aus **Fig. 4** ersichtlich, dass die Bürstenrolle 6 so dimensioniert ist, dass beim Anliegen des Außenumfangs der Bearbeitungsrolle 2 an dem Außenumfang der Bürstenrolle 6 der an der Bearbeitungsrolle 2 anliegende Abschnitt des Außenumfangs der Bürstenrolle 6 den an der Bürstenrolle 6 anliegenden Abschnitt des Außenumfangs der Bearbeitungsrolle 2 vollständig überdeckt. Diese Dimensionierung der Bürstenrolle 6 ist allerdings nicht zwingend.

Der Innenraum des Gehäuses 8 ist so eingerichtet, dass dieses zumindest partiell mit einem Bad einer Reinigungsflüssigkeit befüllbar ist, wobei der Füllpegel so gewählt ist, dass die Bürstenrolle 6 zumindest abschnittsweise in dieses Bad eintaucht und damit mit dieser Reinigungsflüssigkeit beaufschlagbar ist.

Mit der erfindungsgemäßen Reinigungsvorrichtung 1 ist das erfindungsgemäße Verfahren durchführbar. Dieses Verfahren sieht vor, dass die drehbar gelagerte Bearbeitungsrolle 6 an die mittels der Antriebsvorrichtung 7 der Reinigungsvorrichtung 1 in Rotation versetzte Bürstenrolle 2 herangeführt wird. Das Heranführen wird erfindungsgemäß so durchgeführt, dass beim Anliegen des Außenumfangs der Bearbeitungsrolle 2 an dem Außenumfang der Bürstenrolle 6 die Rollenachse 4 der Bearbeitungsrolle 2 und die Rollenachse 5 der Bürstenrolle 6 windschief zueinander ausgerichtet sind. In vorteilhaften Ausführungen wird das Heranführen so ausgeführt, dass beim Anliegen des Außenumfangs der Bearbeitungsrolle 2 an dem Außenumfang der Bürstenrolle 6 die Rollenachse 4 der Bearbeitungsrolle 2 und die Rollenachse 5 der Bürstenrolle 6 einen Winkel β von 30 Grad bis 60 Grad, bevorzugt 45 Grad einschließen.

### Bezugszeichenliste

- 1: Reinigungsvorrichtung
- 2: Bearbeitungsrolle
- 3: Bearbeitungswerkzeug
- 4: Rollenachse der Bearbeitungsrolle 2
- 5: Rollenachse der Bürstenrolle 6
- 6: Bürstenrolle
- 6a: Borsten der Bürstenrolle 6
- 7: Antriebsvorrichtung
- 8: Gehäuse
- 9: Grundgestell
- 10: Schnellspannvorrichtung
- 11: Verankerungselement
- 12: Öffnung am Gehäuse 8
- β: Winkel

## Patentansprüche

1. Verfahren zur Reinigung einer drehbar gelagerten Bearbeitungsrolle (2) eines Bearbeitungswerkzeuges (3) mit einer Reinigungsvorrichtung (1), wobei die Bearbeitungsrolle (2) an eine mittels Antriebsvorrichtung (7) der Reinigungsvorrichtung (1) in Rotation versetzte Bürstenrolle (6) herangeführt wird, bis ein Abschnitt des Außenumfangs der Bearbeitungsrolle (2) an einem Abschnitt des Außenumfangs der Bürstenrolle (6) anliegt, **dadurch gekennzeichnet, dass** die Bearbeitungsrolle (2) so an die Bürstenrolle (6) herangeführt wird, dass beim Anliegen des Außenumfangs der Bearbeitungsrolle (2) an dem Außenumfang der Bürstenrolle (6) eine Rollenachse (4) der Bearbeitungsrolle (2) und eine Rollenachse (5) der Bürstenrolle (6) windschief zueinander ausgerichtet sind.

2. Verfahren nach Anspruch 1, **dadurch gekennzeichnet, dass** beim Anliegen des Außenumfangs der Bearbeitungsrolle (2) an dem Außenumfang der Bürstenrolle (6) die Rollenachse (4) der Bearbeitungsrolle (2) und die Rollenachse (5) der Bürstenrolle (6) einen Winkel (β) von 30 Grad bis 60 Grad einschließen.

3. Verfahren nach Anspruch 2, **dadurch gekennzeichnet, dass** beim Anliegen des Außenumfangs der Bearbeitungsrolle (2) an dem Außenumfang der Bürstenrolle (6) die Rollenachse (4) der Bearbeitungsrolle (2) und die Rollenachse (5) der Bürstenrolle (6) einen Winkel (β) von 45 Grad einschließen.

4. Anlage mit Reinigungsvorrichtung (1) zur Durchführung des Verfahrens nach einem der vorgenannten Ansprüche zur Reinigung einer drehbar gelagerten Bearbeitungsrolle (2) eines Bearbeitungswerkzeuges (3) der Anlage, wobei die Reinigungsvorrichtung (1) genau eine um eine Rollenachse (5) drehbar gelagerte Bürstenrolle (6) und eine Antriebsvorrichtung (7) zum Drehen der Bürstenrolle (6) um ihre Rollenachse (5) aufweist und die Bearbeitungsrolle (2) um eine Rollenachse (4) drehbar an einer Rollenhalterung gelagert ist, wobei ein Abschnitt des Außenumfangs der Bearbeitungsrolle (2) an einem Abschnitt des Außenumfangs der mittels der Antriebsvorrichtung (7) in Rotation versetzten Bürstenrolle (6) heranführbar ist, wobei beim Anliegen des Außenumfangs der Bearbeitungsrolle (2) an dem Außenumfang der Bürstenrolle (6) die Rollenachse (4) der Bearbeitungsrolle (2) und die Rollenachse (5) der Bürstenrolle (6) windschief zueinander angeordnet sind.

5. Anlage mit Reinigungsvorrichtung (1) nach Anspruch 4, **dadurch gekennzeichnet, dass** beim Anliegen des Außenumfangs der Bearbeitungsrolle (2) an dem Außenumfang der Bürstenrolle (6) die Rollenachse (4) der Bearbeitungsrolle (2) und die Rollenachse (5) der Bürstenrolle (6) einen Winkel (β) von 30 Grad bis 60 Grad einschließen.

6. Anlage mit Reinigungsvorrichtung (1) nach Anspruch 5, **dadurch gekennzeichnet, dass** beim Anliegen des Außenumfangs der Bearbeitungsrolle (2) an dem Außenumfang der Bürstenrolle (6) die Rollenachse (4) der Bearbeitungsrolle (2) und die Rollenachse (5) der Bürstenrolle (6) einen Winkel (β) von 45 Grad einschließen.

7. Anlage mit Reinigungsvorrichtung (1) nach einem der Ansprüche 4 bis 6, **dadurch gekennzeichnet, dass** die Bürstenrolle (6) so dimensioniert ist, dass beim Anliegen des Außenumfangs der Bearbeitungsrolle an dem Außenumfang der Bürstenrolle der an der Bearbeitungsrolle anliegende Abschnitt des Außenumfangs der Bürstenrolle den an der Bürstenrolle anliegenden Abschnitt des Außenumfangs der Bearbeitungsrolle vollständig überdeckt.

8. Anlage mit Reinigungsvorrichtung (1) nach einem der Ansprüche 4 bis 7, **dadurch gekennzeichnet, dass** die Reinigungsvorrichtung (1) ein Gehäuse (8) aufweist und die Bürstenrolle (6) in einem Innenraum dieses Gehäuses (8) angeordnet ist.

9. Anlage mit Reinigungsvorrichtung (1) nach Anspruch 8, **dadurch gekennzeichnet, dass** der Innenraum des Gehäuses (8) so eingerichtet ist, dass die Bürstenrolle (6) mit einer Reinigungsflüssigkeit beaufschlagbar ist.

## Claims

1. Method for cleaning a rotatably mounted processing roller (2) of a processing tool (3) with a cleaning device (1), wherein the processing roller (2) is moved towards a brush roller (6) that is set in rotation by means of a drive device (7) of the cleaning device (1) until a section of the outer circumference of the processing roller (2) rests against a section of the outer circumference of the brush roller (6), **characterised in that** the processing roller (2) is moved towards the brush roller (6) in such a way that, when the outer circumference of the processing roller (2) is in contact with the outer circumference of the brush roller (6), a roller axis (4) of the processing roller (2) and a roller axis (5) of the brush roller (6) are aligned askew to one another.

2. Method according to claim 1, **characterised in that,** when the outer circumference of the processing roller (2) is in contact with the outer circumference of the brush roller (6), the roller axis (4) of the processing roller (2) and the roller axis (5) of the brush roller (6) enclose an angle (β) of 30 degrees to 60 degrees.

3. Method according to claim 2, **characterised in that,** when the outer circumference of the processing roller (2) is in contact with the outer circumference of the brush roller (6), the roller axis (4) of the processing roller (2) and the roller axis (5) of the brush roller (6) enclose an angle (β) of 45 degrees.

4. System with cleaning device (1) for executing the method according to one of the preceding claims for cleaning a rotatably mounted processing roller (2) of a processing tool (3) of the system, wherein the cleaning device (1) has exactly one brush roller (6) mounted rotatably about a roller axis (5) and a drive device (7) for rotating the brush roller (6) about its roller axis (5), and the processing roller (2) is mounted rotatably about a roller axis (4) on a roller holder, wherein a section of the outer circumference of the processing roller (2) can be moved towards a section of the outer circumference of the brush roller (6) set in rotation by means of the drive device (7), wherein, when the outer circumference of the processing roller (2) is in contact with the outer circumference of the brush roller (6), the roller axis (4) of the processing roller (2) and the roller axis (5) of the brush roller (6) are arranged askew with respect to one another.

5. System with cleaning device (1) according to claim 4, **characterised in that,** when the outer circumference of the processing roller (2) is in contact with the outer circumference of the brush roller (6), the roller axis (4) of the processing roller (2) and the roller axis (5) of the brush roller (6) enclose an angle (β) of 30 degrees to 60 degrees.

6. System with cleaning device (1) according to claim 5, **characterised in that,** when the outer circumference of the processing roller (2) is in contact with the outer circumference of the brush roller (6), the roller axis (4) of the processing roller (2) and the roller axis (5) of the brush roller (6) enclose an angle (β) of 45 degrees.

7. System with cleaning device (1) according to one of 4 claims to 6, **characterised in that** the brush roller (6) is dimensioned such that, when the outer circumference of the processing roller is in contact with the outer circumference of the brush roller, the section of the outer circumference of the brush roller in contact with the processing roller completely covers the section of the outer circumference of the processing roller in contact with the brush roller.

8. System with cleaning device (1) according to one of 4 claims to 7, **characterised in that** the cleaning device (1) has a housing (8) and the brush roller (6) is arranged in an internal space of said housing (8).

9. System with cleaning device (1) according to claim 8, **characterised in that** the internal space of the housing (8) is configured such that a cleaning fluid can be applied to the brush roller (6).

## Revendications

1. Procédé de nettoyage d'un rouleau d'usinage à montage rotatif (2) d'un outil d'usinage (3) avec un dispositif de nettoyage (1) dans lequel le rouleau d'usinage (2) est amené sur un rouleau-brosse (6) mis en rotation au moyen du dispositif d'entraînement (7) du dispositif de nettoyage (1) jusqu'à ce qu'une section de la périphérie externe du rouleau d'usinage (2) s'appuie sur une section de la périphérie externe du rouleau-brosse (6), **caractérisé en ce que** le rouleau d'usinage (2) est amené sur le rouleau-brosse (6) de telle sorte que, lors de la mise en contact de la périphérie externe du rouleau d'usinage (2) sur la périphérie externe du rouleau-brosse (6), un axe de rouleau (4) du rouleau d'usinage (2) et un axe de rouleau (5) du rouleau-brosse (6) sont disposés de manière oblique l'un par rapport à l'autre.

2. Procédé selon la revendication 1, **caractérisé en ce que** lors de la mise en contact de la périphérie externe du rouleau d'usinage (2) sur la périphérie externe du rouleau-brosse (6), l'axe de rouleau (4) du rouleau d'usinage (2) et l'axe de rouleau (5) du rouleau-brosse (6) forment un angle (β) compris entre 30 degrés et 60 degrés.

3. Procédé selon la revendication 2, **caractérisé en ce que** lors de la mise en contact de la périphérie externe du rouleau d'usinage (2) sur la périphérie externe du rouleau-brosse (6), l'axe de rouleau (4) du rouleau d'usinage (2) et l'axe de rouleau (5) du rouleau-brosse (6) forment un angle (β) de 45 degrés.

4. Installation avec dispositif de nettoyage (1) pour la mise en oeuvre du procédé selon l'une des revendications susmentionnées pour le nettoyage d'un rouleau d'usinage à montage rotatif (2) d'un outil d'usinage (3) de l'installation, le dispositif de nettoyage (1) présentant exactement un rouleau-brosse à montage rotatif (6) autour d'un axe de rouleau (5) et un dispositif d'entraînement (7) pour faire tourner le rouleau-brosse (6) autour de son axe de rouleau (5), et le rouleau d'usinage (2) étant monté de manière rotative sur un support de rouleau autour d'un axe de rouleau (4), une section de la périphérie externe du rouleau d'usinage (2) pouvant être amenée sur une section de la périphérie externe du rouleau-brosse (6) mis en rotation au moyen du dispositif d'entraînement (7) de telle sorte que l'axe de rouleau (4) du rouleau d'usinage (2) et l'axe de rouleau (5) du rouleau-brosse (6) sont disposés de manière oblique l'un par rapport à l'autre.

5. Installation avec dispositif de nettoyage (1) selon la revendication 4, **caractérisée en ce que** lors de la mise en place de la périphérie externe du rouleau d'usinage (2) sur la périphérie externe du rouleau-brosse (6), l'axe de rouleau (4) du rouleau d'usinage (2) et l'axe de rouleau (5) du rouleau-brosse (6) forment un angle (β) compris entre 30 degrés et 60 degrés.

6. Installation avec dispositif de nettoyage (1) selon la revendication 5, **caractérisée en ce que** lors de la mise en contact de la périphérie externe du rouleau d'usinage (2) sur la périphérie externe du rouleau-brosse (6), l'axe de rouleau (4) du rouleau d'usinage (2) et l'axe de rouleau (5) du rouleau-brosse (6) forment un angle (β) de 45 degrés.

7. Installation avec dispositif de nettoyage (1) selon l'une des revendications 4 à 6, **caractérisée en ce que** le rouleau-brosse (6) est dimensionné de telle sorte que, lors de la mise en contact de la périphérie externe du rouleau d'usinage sur la périphérie externe du rouleau-brosse, la section de la périphérie externe du rouleau-brosse en appui sur le rouleau d'usinage recouvre complètement la section de la périphérie externe du rouleau d'usinage en appui sur le rouleau-brosse.

8. Installation avec dispositif de nettoyage (1) selon l'une des revendications 4 à 7, **caractérisée en ce que** le dispositif de nettoyage (1) présente un boîtier (8) et le rouleau-brosse (6) est disposé dans un espace intérieur de ce boîtier (8).

9. Installation avec dispositif de nettoyage (1) selon la revendication 8, **caractérisée en ce que** l'espace intérieur du boîtier (8) est aménagé de telle sorte que le rouleau-brosse (6) peut être alimenté en liquide de nettoyage.
